# FASCICULE DE BREVET EUROPEEN

(11) **EP 0 392 131 B1**
(45) Date de publication et mention de la délivrance du brevet: **02.06.1993**
(21) Numéro de dépôt: 89870051.3
(22) Date de dépôt: 13.04.1989
(51) Int. Cl.: A47B 96/06

(54) **Support de tablette d'étagère**
Tragarm für Fachboden
Shelf support

(43) Date de publication de la demande: 17.10.1990
(73) Titulaire: "S.A. Ateliers Guillaume Vanroy Werkhuizen N.V." en abrégé" Roy Products", B-1190 Bruxelles (BE)
(72) Inventeur: VANROY, Guy, B-1190 Bruxelles (BE)
(74) Mandataire: Claeys, Pierre

(56) Documents cités:
- DE-U- 8 613 822
- US-A- 4 508 301
- US-A- 4 691 887
- US-A- 4 765 575

## Description

La présente invention est relative à un support de tablette d'étagère, prévu pour supporter celle-ci en porte-à-faux sur une paroi et comprenant au moins deux pièces profilées formant entre elles une gorge présentant un côté supérieur, un côté inférieur et un fond du côté paroi, ainsi qu'une ouverture du côté opposé au fond, par laquelle un bord de tablette peut être inséré dans la gorge, une première pièce profilée formant un desdits côtés supérieur et inférieur de la gorge, une deuxième pièce profilée formant l'autre de ces côtés, des moyens d'ajustement d'écartement entre le côté supérieur et le côté inférieur de la gorge, en fonction de l'épaisseur de la tablette, ainsi que des moyens de fixation du support sur la paroi.

Il est connu de supporter des bords de tablette d'étagère par des profilés longitudinaux en forme de U entre les ailes desquels le bord de tablette est pincé (voir GB-1126253 et GB-1214455). Ces profilés sont cependant fragiles car, par leur forme même, leurs ailes sont mécaniquement aisément déformables.

On a cherche à résoudre ce problème en rendant les ailes de pinçage du support indéformables au maximum. Une solution selon l'état connu de la technique consiste en un support comprenant un profilé allongé en forme de U dans lequel les ailes supérieure et inférieure du U font chacune partie d'une structure triangulaire qui est, par essence, connue pour être difficilement déformable (voir GB-A-2053666).

Le caractère indéformable du support améliore donc sa capacité de support de la tablette en porte-à-faux. Toutefois, un problème se pose au niveau de l'introduction de la tablette, car l'écartement élastique entre les ailes supérieure et inférieure étant exclu, une grande précision dans la fabrication des profilés et des tablettes est requise pour que celles-ci soient bien calées dans la gorge des profilés.

On a donc essayé d'obvier aussi à ce dernier inconvénient en proposant des supports de tablette présentant à la fois une certaine résistance mécanique et une certaine élasticité. On a prévu des solutions selon lesquelles la partie inférieure du profilé est indéformable, tandis que la partie supérieure présente une certaine capacité de déformation élastique (voir GB-A-2155310 et US-A- 4508301). On est même parvenu à mettre au point un support de tablette opposant la même résistance que celle du support décrit dans la GB-A-2053666 et permettant en outre une introduction souple de la tablette dans le support et un coinçage de celle-ci par pinçage élastique entre les ailes supérieure et inférieure du profilé (voir EP-A-236586).

Bien que des derniers supports selon l'état connu de la technique permettent une certaine tolérance dans les épaisseurs des tablettes sans que leur blocage par pinçage dans le support n'en soit altéré, il est bien entendu que cette tolérance présente des limites.

Aussi on a envisagé récemment des supports de tablette d'étagère du type décrit au début, selon le préambule de la revendication 1.

On connaît notamment les supports d'étagère mis sur le marché par la firme Robert Lewis (Marylebone) Limited sous la dénomination commerciale de Regal^{(R)} Shelfit ou par la firme Aldeghi Luigi spa sous la dénomination commerciale de Art. 2590. Des supports d'étagère identiques aux premiers cités sont également mis sur le marché sous la dénomination commerciale de Schadébo^{(R)}.

Dans ces supports connus on a prévu deux pièces réalisées sous des formes parfaitement indéformables. L'une des pièces est fixée à la paroi. L'autre est fixée à la première par un système à vis, qui, après le placement du bord de tablette contre la pièce fixée à la paroi, permet de serrer la tablette entre les deux pièces par vissage.

Ces supports présentent plusieurs inconvénients comme celui de nécessiter un grand nombre de pièces détachées, un usinage spécial des pièces, après leur façonnage, pour permettre le processus de vissage et une fixation de la tablette par un serrage résultant uniquement de la force du vissage, en des endroits ponctuels.

La présente invention a pour but de mettre au point un support de tablette d'étagère du type décrit au début qui présente à la fois les avantages de ce type de support de tablette, c'est-à-dire une adaptation à des tablettes d'épaisseurs différentes, et les avantages d'un support permettant le calage de la tablette par pinçage dans la gorge du support. Avantageusement, ces supports doivent en outre surmonter les inconvénients présentés par les systèmes à vis des supports précités selon l'état connu de la technique.

Pour résoudre ces problèmes, on a prévu, suivant l'invention, un support de tablette d'étagère du type décrit au début, caractérisé en ce qu'au moins un des côtés inférieur et supérieur de la gorge présente au moins une zone à capacité de déformation élastique qui facilite l'insertion du bord de tablette dans l'ouverture de la gorge et permet un pinçage de ce bord dans la gorge, après l'insertion, en ce que, après l'insertion du bord de tablette dans la gorge, la deuxième pièce profilée est en position intercalée entre une face de la tablette et un élément d'appui de la première pièce profilée, et en ce que les moyens d'ajustement d'écartement sont prévus sur l'élément d'appui précité et sur la deuxième pièce profilée de manière à coopérer pour positionner ces derniers réciproquement en fonction de l'épaisseur du bord de tablette, avant son insertion dans la gorge.

Suivant une forme de réalisation de l'invention, l'élément d'appui est prévu indéformable et une partie de la deuxième pièce profilée est, à l'opposé de la paroi, en saillie au-delà de l'élément d'appui, cette partie en saillie formant ladite zone à capacité de déformation élastique. Suivant une variante de réalisation l'élément d'appui comporte, du côté paroi, une section indéformable et, du côté opposé à la paroi, une section élastiquement déformable, et la deuxième pièce profilée forme ladite zone à capacité de déformation élastique. Suivant encore une autre variante, l'élément d'appui et la deuxième pièce profilée sont prévues indéformables et la première pièce profilée présente au moins une section élastiquement déformable formant ladite zone à capacité de déformation élastique.

Suivant une forme perfectionnée de réalisation de l'invention, comme moyens d'ajustement d'écartement, l'élément d'appui et la deuxième pièce profilée sont pourvus d'organes d'accrochage mutuel qui coopèrent par la forme, de façon que, dans n'importe quelle position d'ajustement choisie, la deuxième pièce profilée soit parallèle à elle-même.

Suivant une forme préférée de réalisation de l'invention, la première pièce profilée comprend une aile formant le côté supérieur de la gorge, une âme formant le fond de la gorge et un élément d'appui supportant par le bas la deuxième pièce profilée formant le côté inférieur de la gorge.

D'autres particularités de l'invention ressortent des revendications annexées.

D'autres détails et particularités de l'invention ressortiront de la description donnée ci-après, à titre non limitatif et avec référence aux dessins annexés.
La figure 1 représente une vue en coupe transversale d'une forme de réalisation d'un des profilés d'un support de tablette suivant l'invention.
La figure 2 représente une vue en coupe transversale de l'autre profilé correspondant à celui représenté sur la figure 1.
Les figures 3 à 5 illustrent, à l'échelle réduite, trois positions réciproques des deux profilés représentés sur les figures 1 et 2.
Les figures 6 à 8 illustrent trois positions d'une autre forme de réalisation d'un support suivant l'invention.
Les figures 9 et 10 illustrent deux positions d'encore une autre forme de réalisation d'un support suivant l'invention.
La figure 11 illustre une position d'encore une autre forme de réalisation d'un support suivant l'invention.

Sur les dessins, les éléments identiques ou analogues sont désignés par les mêmes références.

Ainsi qu'il ressort en particulier des figures 1 et 2, le support de tablette d'étagère illustré comprend deux pièces profilées désignées par les références générales 1 et 2.

La première pièce profilée illustrée comporte une structure supérieure à section transversale triangulaire, qui est désignée par la référence générale 3 et dont un premier côté est formé par une aile d'application 4 destinée à prendre appui contre une paroi, un deuxième côté est une aile de base 5 s'étendant perpendiculairement à la paroi et un troisième côté forme une aile d'entretoise 6 qui s'étend en oblique entre l'extrémité supérieure de l'aile d'application 4 et l'extrémité opposée à la paroi de l'aile de base 5.

La première pièce profilée 1 comporte en outre une âme 7 qui s'étend vers le bas sensiblement dans le prolongement de l'aile d'application 4. Elle présente aussi une structure inférieure à section transversale approximativement triangulaire, qui est désignée par la référence générale 8 et dont un premier côté est formé par une aile d'application 9, qui s'étend vers le bas sensiblement dans le prolongement de l'âme 7, un deuxième côté est une aile de support 10 et le troisième côté forme une aile d'entretoise 11 qui s'étend en oblique entre l'extrémité inférieure de l'aile d'application 9 et l'extrémité opposée à la paroi de l'aile de support 10.

Les ailes d'application 4 et 9 et l'âme 7 sont destinées à être appliquées contre une paroi, lorsque le support est fixé. L'âme 7 présente au moins une perforation 12 à travers lequelle une vis, non représentée, peut être passée, pour la fixation du support sur la paroi.

Ainsi qu'il ressort en particulier des figures 3 à 5, la deuxième pièce profilée 2 est destinée, dans cet exemple de réalisation, à prendre appui sur l'aile de support 10 de la structure inférieure 8. Celle-ci forme ce que l'on appellera dans la suite l'élément d'appui de la première pièce profilée 1.

En position d'assemblage des deux pièces profilées 1 et 2, celles-ci forment entre elles une gorge désignée d'une manière générale par la référence 13 (voir figure 4). Cette gorge présente un côté supérieur formé par l'aile de base 5 de la structure supérieure 3 de la première pièce profilée 1, un côté inférieur formé par la deuxième pièce profilée 2 et un fond, du côté paroi, qui est formé par l'âme 7 de la première pièce profilée 1, ainsi qu'une ouverture du côté opposé au fond, par laquelle un bord de tablette 14 (voir figure 3, en traits mixtes) peut être inséré dans la gorge.

Ainsi qu'il ressort en particulier de la figure 2, la deuxième pièce profilée 2 est pourvue à son bord arrière 26, c'est-à-dire du côté paroi, d'un rebord 16 qui s'étend verticalement vers le bas. Elle comprend en outre deux sections de surface approximativement identique, une section arrière 17 très légèrement inclinée vers le bas dans le sens opposé à la paroi et une section avant très légèrement inclinée vers le haut dans le même sens. Ces deux sections ont ainsi, en section transversale, la forme d'un V très largement aplati et elles sont mutuellement reliées le long de l'arête 28 formée par ce V. La section avant 18 présente à son bord opposé à la paroi un épaississement vers le bas 19. A ce bord se raccorde ensuite une section d'extrémité en forme de U 20, dont l'aile extérieure 15 forme ici le bord libre 21 du côté inférieur de la gorge 13.

L'aile de support 10 de la première pièce profilée 1 illustrée sur les figures 1 à 4 présente le long de son bord arrière trois rainures successives 22 à 24.

La profondeur de celles-ci permet l'engagement dans ces rainures du rebord 16 de la deuxième pièce profilée 2. Le rebord 16 et les rainures 22 à 24 peuvent ainsi former des moyens d'accrochage mutuel coopérant uniquement par la forme.

La distance entre la rainure 24 et l'extrémité opposée à la paroi de l'aile de support 10 est égale à la distance entre le rebord 16 et l'épaississement 19 de la deuxième pièce profilée (voir figure 5). La distance entre la rainure 23 et l'extrémité opposée à la paroi de l'aile de support 10 est égale à la distance entre le rebord 16 et l'aile intérieure 25 de la section d'extrémité 20 de la deuxième pièce profilée (voir figure 4).

L'extrémité inférieure du rebord 16 de la deuxième pièce profilée et la face inférieure de sa section d'extrémité 20 sont situées dans un plan imaginaire P₁ (voir figure 2). De même le bord arrière 26 de la section arrière 17 de la deuxième pièce profilée 2 et le bord libre 21 de sa section d'extrémité 20 sont situées dans un même plan P₂, qui n'est traversé par aucune autre partie de la deuxième pièce profilée 2. Dans l'exemple illustré les plans P₁ et P₂ sont parallèles.

Le fond de la rainure 22 et l'extrémité opposée à la paroi de l'aile de support 10 se trouvent dans un plan imaginaire P₃ (voir figure 1). La différence de hauteur entre le fond de la rainure 22 et le fond de la rainure 23 équivaut à la différence de hauteur entre le plan P₁ et l'épaisseur 19. La différence de hauteur entre le fond de la rainure 23 et le fond de la rainure 24 équivaut à la différence de hauteur entre l'épaississement 19 et la face inférieure de la section avant 18, contre cet épaississement. De cette manière, dans toutes les positions d'ajustement d'écartement entre les côtés inférieur et supérieur de la gorge 13, la deuxième pièce profilée est parallèle à elle-même.

Ainsi qu'il ressort en particulier de la figure 5, en dehors de rainures 22 à 24, l'aile de support 10 de l'élément d'appui a une forme qui correspond à la face inférieure des sections arrière et avant 17 et 18 de la deuxième pièce profilée 2.

Enfin, il ressort en particulier des figures 3 à 5 que, dans chacune des positions d'ajustement d'écartement prévues, la section avant 18 de la deuxième pièce profilée 2 se trouve à la verticale du bord 27, opposé à la paroi, du côté supérieur de la gorge 13. Ce bord est légèrement incliné sensiblement parallèlement à la section avant 18 et il est situé à une distance D de cette section qui va varier en fonction de la position d'ajustement d'écartement choisie. Avantageusement la face supérieure du bord libre 21 de la deuxième pièce profilée est située dans le même plan que la face supérieure de la section avant 18.

Par ailleurs, dans chacune des positions d'ajustement d'écartement, le bord 27 se trouve à une distance d du plan imaginaire P₂ formé par le bord arrière 26 et le bord libre 21 de la deuxième pièce profilée 2. Cette distance d va elle aussi varier en fonction de la position d'ajustement d'écartement choisie.

Le mode d'emploi du support d'étagère qui vient d'être décrit est le suivant :

On fixe sur une paroi la première pièce profilée 1 par vissage de vis à travers les perforations 12 prévues à cet effet dans l'âme 7.

Selon l'épaisseur E de la tablette 14 à fixer, on dispose, avant l'insertion de la tablette, la deuxième pièce profilée 2 sur l'élément d'appui formé par la structure inférieure 8 de la première pièce profilée 1, et en particulier sur l'aile de support 10 de celle-ci. On engage le rebord 16 dans la rainure appropriée 22, 23 ou 24.

Le choix de celle-ci se fait en fonction de l'épaisseur E de la tablette 14. Dans la position d'ajustement d'écartement choisie, il faut que la distance D entre le bord 27 et la section avant 18 soit supérieure à l'épaisseur E de la tablette et que la distance d entre le bord 27 et le plan imaginaire P₂ soit plus petite ou égale à l'épaisseur E. La tablette, inclinée légèrement vers le bas, peut ainsi être introduite dans la gorge 13 sans problème. Son bord avant vient ensuite heurter la section arrière 17 au niveau de l'arête 28. La section arrière 17 va servir alors de rampe ascendante. A un moment donné, surtout si l'épaisseur E est légèrement supérieure à la distance d, l'introduction de la tablette va nécessiter une déformation élastique d'au moins une zone d'au moins un des côtés inférieur et supérieur de la gorge 13.

Dans l'exemple de réalisation illustré sur les figures 1 à 5, cette zone est formée par la section d'extrémité 20 de la deuxième pièce profilée 2. En effet, la structure supérieure 3 est conformée de manière triangulaire et donc indéformable et il en est de même de la structure inférieure 8 formant l'élément d'appui de la deuxième pièce profilée 2. Les sections arrière et avant 17 et 18 de cette dernière sont en appui sur l'aile de support 10 de l'élément d'appui et ne se déforment donc pas non plus. Par contre la section d'extrémité 20 est une partie de la deuxième pièce profilée 2 qui est en saillie au-delà de l'élément d'appui, totalement ou partiellement selon les positions d'ajustement d'écartement choisies. Cette section est donc prévue pour pouvoir légèrement fléchir élastiquement vers le bas pendant le coinçage final de la tablette. Par sa force élastique dirigée vers le haut, elle sert également à retenir en place la tablette en position coincée.

Après l'insertion du bord de tablette dans la gorge, la deuxième pièce profilée 2 est donc intercalée entre une face de la tablette, ici la face inférieure, et l'élément d'appui de la première pièce profilée.

L'exemple de réalisation illustré sur les figures 6 à 8 est très semblable à celui qui vient d'être décrit. L'élément d'appui est ici formé non seulement d'une structure inférieure 8, triangulaire en section transversale, mais aussi d'un prolongement libre 29, vers le haut, de l'aile d'entretoise 11 de cette structure. Ce prolongement peut ainsi participer à la déformation élastique recherchée pour l'introduction de la tablette, simultanément à la section d'extrémité en saillie de la deuxième pièce profilée 2.

Dans l'exemple de réalisation illustré sur les figures 9 et 10, l'élément d'appui est formé non seulement d'une structure inférieure 8, triangulaire en section transversale, mais aussi d'un prolongement 30, vers l'extérieur, de l'aile de support 10 de cette structure. L'élément d'appui comprend ainsi une section indéformable et une section élastiquement déformable. La deuxième pièce profilée 2, de forme très simple, peut être supportée par l'élément d'appui selon deux positions d'ajustement d'écartement différentes. Dans ces deux positions elle est en appui, d'une part, sur l'aile de support 10, c'est-à-dire la section indéformable de l'élément d'appui, et, d'autre part, sur le prolongement 30, c'est-à-dire la section élastiquement déformable de l'élément d'appui. La deuxième pièce profilée forme ainsi la zone à capacité de déformation élastique recherchée.

Dans cet exemple de réalisation, si la tablette est trop épaisse pour la position représentée sur la figure 10, on peut alors supprimer purement et simplement la deuxième pièce profilée et utiliser la première pièce profilée, comme seul élément du support.

Dans l'exemple de réalisation suivant la figure 11, l'élément d'appui, formé par la structure inférieure de section triangulaire 8, et la deuxième pièce profilée 2 sont prévus indéformables. La zone à capacité de déformation élastique de la gorge 13 est ici formée par une structure supérieure 31 à section transversale en forme de V ouvert vers la paroi. Cette structure ne comporte qu'une aile de base 32, formant le côté supérieur de la gorge 13, et une aile oblique 33, s'étendant en oblique vers le haut et vers la paroi depuis l'extrémité, opposée à la paroi, de l'aile de base 32. Lors de l'introduction de la tablette, l'aile de base 32 peut être légèrement fléchie vers le haut.

Il doit être entendu que la présente invention n'est en aucune façon limitée aux formes de réalisation décrites ci-dessus et que bien des modifications peuvent y être apportées sans sortir de son cadre, défini par les revendications.

On peut par exemple prévoir que l'élément d'appui soit formé par la structure supérieure de la première pièce profilée, par exemple la structure 3 sur la figure 1 ou la structure 31 sur la figure 11. Dans ce cas, après l'insertion du bord de tablette dans la gorge, la deuxième pièce profilée sera intercalée entre la face supérieure de la tablette et l'aile de base 5 ou respectivement 32, de la structure supérieure de la première pièce profilée. Les moyens d'ajustement d'écartement seront alors prévus en haut de la gorge 13.

On peut aussi envisager diverses combinaisons des particularités de chacune des formes de réalisation décrites.

On peut aussi prévoir une première pièce profilée sous la forme d'une pièce allongée dont la longueur sera tronçonnée en fonction de la longueur du bord de tablette à supporter. On pourrait prévoir, non pas une deuxième pièce profilée de même longueur, mais une deuxième pièce profilée courte et une ou plusieurs pièces profilées supplémentaires identiques à celle-ci.

On peut aussi imaginer de relier mutuellement de manière courante les pièces détachées, de façon à les rendre imperdables, tout en leur conservant une large mobilité permettant l'ajustement d'écartement décrit.

## Revendications

1. Support de tablette (14) d'étagère, prévu pour supporter celle-ci en porte-à-faux sur une paroi et comprenant
au moins deux pièces profilées (1, 2) formant entre elles une gorge (13) présentant un côté supérieur, un côté inférieur et un fond du côté paroi, ainsi qu'une ouverture du côté opposé au fond, par laquelle un bord de tablette (14) peut être inséré dans la gorge,
une première pièce profilée (1) formant un desdits côtés supérieur et inférieur de la gorge (13), une deuxième pièce profilée (2) formant l'autre de ces côtés,
des moyens d'ajustement d'écartement entre le côté supérieur et le côté inférieur de la gorge (13), en fonction de l'épaisseur de la tablette (14),
ainsi que des moyens de fixation du support sur la paroi,
caractérisé en ce qu'au moins un des côtés inférieur et supérieur de la gorge (13) présente au moins une zone à capacité de déformation élastique qui facilite l'insertion du bord de tablette (14) dans l'ouverture de la gorge et permet un pinçage de ce bord dans la gorge, après l'insertion,
en ce que, après l'insertion du bord de tablette (14) dans la gorge (13), la deuxième pièce profilée (2) est en position intercalée entre une face de la tablette (14) et un élément d'appui (6, 8, 31) de la première pièce profilée, et
en ce que les moyens d'ajustement d'écartement (16, 19, 22-24, 25) sont prévus sur l'élément d'appui (6, 8, 31) précité et sur la deuxième pièce profilée (2) de manière à coopérer pour positionner ces derniers réciproquement en fonction de l'épaisseur du bord de tablette (14), avant son insertion dans la gorge (13).

2. Support suivant la revendication 1, caractérisé en ce que l'élément d'appui (6, 8) est prévu indéformable et en ce qu'une partie (20) de la deuxième pièce profilée (2) est, à l'opposé de la paroi, en saillie au-delà de l'élément d'appui (6, 8), cette partie en saillie (20) formant ladite zone à capacité de déformation élastique.

3. Support suivant la revendication 1, caractérisé en ce que l'élément d'appui (8) comporte, du côté paroi, une section indéformable (9, 10, 11) et, du côté opposé à la paroi, une section élastiquement déformable (29, 30), et en ce que la deuxième pièce profilée (2) forme ladite zone à capacité de déformation élastique.

4. Support suivant la revendication 1, caractérisé en ce que l'élément d'appui (8) et la deuxième pièce profilée (2) sont prévues indéformables et en ce que la première pièce profilée (1) présente au moins une section (32) élastiquement déformable formant ladite zone à capacité de déformation élastique.

5. Support suivant l'une quelconque des revendications 1 à 4, caractérisé en ce que, comme moyens d'ajustement d'écartement, l'élément d'appui et la deuxième pièce profilée (2) sont pourvus d'organes d'accrochage mutuel (16, 19, 22-24, 25) qui coopèrent par la forme, de façon que, dans n'importe quelle position d'ajustement choisie, la deuxième pièce profilée (2) soit parallèle à elle-même.

6. Support suivant l'une quelconque des revendications 1 à 5, caractérisé en ce que le côté inférieur de la gorge (13) comprend, en section transversale, une section arrière (17), du côté paroi, et une section avant (18), ces sections (17, 18) étant reliées l'une à l'autre et légèrement inclinées vers le bas en direction de leur liaison, en ce que, dans n'importe quelle position d'ajustement d'écartement choisie, la section avant (18) est située à la verticale du bord (27), opposé à la paroi, du côté supérieur de la gorge (13), et en ce que, dans la position d'ajustement d'écartement choisie, la distance (D) entre le côté supérieur, à son bord (27) oposé à la paroi, et la section avant (18) précitée est plus grande que l'épaisseur (E) de la tablette (14) à supporter, tandis que la distance (d) entre, d'une part, le plan imaginaire (P₂) formé par le bord arrière (26) de la section arrière (17) susdite et le bord libre (21) du côté inférieur de la gorge (13) et, d'autre part, l'emplacement le plus bas du côté supérieur de la gorge (13) est légèrement inférieure ou au maximum égale à l'épaisseur (E) de la tablette (14) à supporter.

7. Support suivant la revendication 6, caractérisé en ce que le bord libre (21) du côté inférieur de la gorge (13) se situe sur une section d'extrémité (20) du côté inférieur, reliée à sa section avant (18) et faisant saillie au-delà du côté supérieur de la gorge (13).

8. Support suivant l'une quelconque des revendications 1 à 7, caractérisé en ce que la première pièce profilée (1) comprend une aile (5) formant le côté supérieur de la gorge (13), une âme (7) formant le fond de la gorge et un élément d'appui (8) supportant par le bas la deuxième pièce profilée (2) formant le côté inférieur de la gorge.

9. Support suivant l'une quelconque des revendications 1 à 8, caractérisé en ce que les deux pièces profilées (1, 2) présentent une forme allongée qui s'étend longitudinalement parallèlement à la paroi.

10. Support suivant l'une quelconque des revendications 1 à 8, caractérisé en ce que la première pièce profilée (1) allongée s'étend longitudinalement parallèlement à la paroi, en ce que la deuxième pièce profilée (2) forme uniquement une partie de l'autre desdits côtés de la gorge (13) et en ce que le support comprend au moins une pièce profilée supplémentaire identique à la deuxième pièce profilée et formant une autre partie de l'autre desdits côtés de la gorge.

## Patentansprüche

1. Tragarm für einen Fachboden (14), der zu dessen freitragender Unterstützung an einer Wand vorgesehen ist und mindestens zwei profilierte Teile (1, 2) aufweist, die zwischen sich eine Vertiefung (13) bilden aufweisend eine obere Seite, eine untere Seite und eine Rückseite der Wandseite sowie eine Öffnung der der Rückseite gegenüberliegenden Seite, durch die eine Kante eines Fachbodens (14) in die Vertiefung eingesetzt werden kann,
ein erstes profiliertes Teil (1), das eine der genannten oberen und unteren Seiten der Vertiefung (13) bildet, ein zweites profiliertes Teil (2), das die andere dieser Seiten bildet,
Mittel zum Angleichen des Zwischenraumes zwischen der oberen Seite und der unteren Seite der Vertiefung (13) in Abhängigkeit von der Dicke des Fachbodens (14),
sowie Mittel zum Befestigen des Tragarms an der Wand,
dadurch gekennzeichnet, daß mindestens eine der unteren und oberen Seiten der Vertiefung (13) mindestens eine Zone mit Fähigkeit zur elastischen Verformung aufweist, die das Einsetzen der Kante des Fachbodens (14) in die Öffnung der Vertiefung erleichtert und ein Festklemmen dieser Kante nach dem Einsetzen in der Vertiefung erlaubt,
daß nach dem Einsetzen der Kante des Fachbodens (14) in die Vertiefung (13) das zweite profilierte Teil (2) in einer Position zwischen einer Fläche des Fachbodens (14) und einem Stützelement (6, 8, 31) des ersten profilierten Teiles angeordnet ist, und
daß Mittel zum Angleichen des Zwischenraumes (16, 19, 22-24, 25) auf dem genannten Stützelement (6, 8, 31) und auf dem zweiten profilierten Teil (2) vorgesehen sind, so daß sie zusammenwirken, um die letzteren reziprok in Abhängigkeit von der Dicke der Kante des Fachbodens (14) vor ihrem Einsetzen in die Vertiefung (13) zu positionieren.

2. Tragarm nach Anspruch 1, dadurch gekennzeichnet, daß das Stützelement (6, 8) unverformbar vorgesehen ist und daß ein Teil (20) des zweiten profilierten Teils (2), in gegenüberliegender Stellung zur Wand, vom Stützelement (6, 8) vorspringt, wobei dieses vorspringende Teil (20) die genannte Zone mit Fähigkeit zur elastischen Verformung bildet.

3. Tragarm nach Anspruch 1, dadurch gekennzeichnet, daß das Stützelement (8) auf der Wandseite einen unverformbaren Abschnitt (9, 10, 11) aufweist und auf der der Wand gegenüberliegenden Seite einen elastisch verformbaren Abschnitt (29, 30), und daß das zweite profilierte Teil (2) die genannte Zone mit Fähigkeit zur elastischen Verformung bildet.

4. Tragarm nach Anspruch 1, dadurch gekennzeichnet, daß das Stützelement (8) und das zweite profilierte Teil (2) unverformbar vorgesehen sind, und daß das erste profilierte Teil (1) mindestens einen elastisch verformbaren Abschnitt (32) aufweist, der die genannte Zone mit Fähigkeit zur elastischen Verformung bildet.

5. Tragarm nach einem der Ansprüche 1 bis 4, dadurch gekennzeichnet, daß, als Mittel zum Angleichen des Zwischenraumes, das Stützelement und das zweite profilierte Teil (2) mit Organen zur gegenseiteigen Verbindung (16, 19, 22-24, 25) versehen sind, die durch die Form zusammenwirken, in der Weise, daß in jeder gewählten Position zur Angleichung das zweite profilierte Teil (2) von selbst parallel ist.

6. Tragarm nach einem der Ansprüche 1 bis 5, dadurch gekennzeichnet, daß, die unteren Seite der Vertiefung (13), im Querschnitt, einen hinteren Abschnitt (17) der Wandseite aufweist und einen vorderen Abschnitt (18), wobei diese Abschnitte (17, 18) miteinander verbunden sind und in Richtung ihrer Verbindung leicht nach unter geneigt sind, daß in jeder gewählten Position zur Angleichung des Zwischenraumes der vordere Abschnitt (18) senkrecht zur Kante (27) der oberen Seite der Vertiefung (13) gegenüber der Wand angeordnet ist, und daß in der gewählten Position zur Angleichung des Zwischenraumes der Abstand (D) zwischen der oberen Seite bei ihrer Kante (27) gegenüber der Wand und dem genannten vorderen Abschnitt (18) größer ist als die Dicke (E) des zu stützenden Fachbodens (14), während der Abstand (d) zwischen einerseits der imaginären Ebene (P₂) gebildet durch die hintere Kante (26) des genannten hinteren Abschnitts (17) und der freien Kante (21) der unteren Seite der Vertiefung (13) und andererseits der tiefsten Anordnung der oberen Seite der Vertiefung (13) leicht geringer oder höchstens gleich der Dicke (E) des zu stützenden Fachbodens (14) ist.

7. Tragarm nach Anspruch 6, dadurch gekennzeichnet, daß die freie Kante (21) der unteren Seite der Vertiefung (13) auf einem Endabschnitt (20) der unteren Seite verbunden mit ihrem vorderen Abschnitt (18) angeordnet ist, und von dort zur oberen Seite der Vertiefung (13) vorspringt.

8. Tragarm nach einem der Ansprüche 1 bis 7, dadurch gekennzeichnet, daß das erste profilierte Teil (1) einen Schenkel (5) aufweist, der die obere Seite der Vertiefung (13) bildet, einen Steg (7), der die Rückseite der Vertiefung bildet und ein Stützelement (8), das das zweite profilierte Teil (2) von unten stützt und den unteren Teil der Vertiefung bildet.

9. Tragarm nach einem der Ansprüche 1 bis 8, dadurch gekennzeichnet, daß die beiden profilierten Teile (1, 2) eine langgestreckte Form aufweisen, die sich in Längsrichtung parallel zur Wand erstreckt.

10. Tragarm nach einem der Ansprüche 1 bis 8, dadurch gekennzeichnet, daß das erste langgestreckte profilierte Teil (1) sich in Längsrichtung parallel zur Wand erstreckt, daß das zweite profilierte Teil (2) einzig einen Teil der anderen der genannten Seiten der Vertiefung (13) bildet, und daß der Tragarm mindestens ein zusätzliches profiliertes Teil aufweist, das mit dem zweiten profilierten Teil identisch ist und einen weiteren Teil der andere der genannten Seiten der Vertiefung bildet.

## Claims

1. A support for a shelf (14) of a shelving system, provided to support the latter in a cantilevered manner on a wall and comprising at least two profiled members (1, 2) forming, between one another, a groove (13) having an upper side, a lower side and a base on the wall side, as well as an opening on the side remote from the base, via which the edge of a shelf (14) may be inserted in the groove, a first profiled member (1) forming one of these upper and lower sides of the groove (13) and a second profiled member (2) forming the other of these sides, means for adjusting the spacing between the upper side and the lower side of the groove (13) as a function of the thickness of the shelf (14) and means for fastening the support to the wall, characterized in that at least one of the upper and lower sides of the groove (13) has at least one region capable of elastic deformation which facilitates the insertion of the edge of the shelf (14) in the opening of the groove and allows gripping of this edge in the groove after insertion, in that, after insertion of the edge of the shelf (14) in the groove (13), the second profiled member (2) is in a position interposed between a surface of the shelf (14) and a bearing member (6, 8, 31) of the first profiled member and in that the spacing adjustment means (16, 19, 22-24, 25) are provided on this bearing member (6, 8, 31) and on the second profiled member (2) so as to cooperate in order to position these latter reciprocally as a function of the thickness of the edge of the shelf (14) prior to its insertion in the groove (13).

2. A support as claimed in claim 1, characterized in that the bearing member (6, 8) cannot be deformed and in that a portion (20) of the second profiled member (2) projects, remote from the wall, beyond the bearing member (6, 8), this projecting portion (20) forming the region capable of elastic deformation.

3. A support as claimed in claim 1, characterized in that the bearing member (8) comprises, on the wall side, a non-deformable section (9, 10, 11) and, on the side remote from the wall, an elastically deformable section (29, 30) and in that the second profiled member (2) forms the region capable of elastic deformation.

4. A support as claimed in claim 1, characterized in that the bearing member (8) and the second profiled member (2) cannot be deformed and in that the first profiled member (1) has at least one elastically deformable section forming the region capable of elastic deformation.

5. A support as claimed in any one of claims 1 to 4, characterized in that, as spacing adjustment means, the bearing member and the second profiled member (2) are provided with reciprocal hooking means (16, 19, 22-24, 25) which cooperate by shape so that the second profiled member (2) is parallel in any adjustment position selected.

6. A support as claimed in any one of claims 1 to 5, characterized in that the lower side of the groove (13) comprises, in cross-section, a rear section (17) on the wall side and a front section (18), these sections (17, 18) being connected to one another and inclined slightly downwards in the direction of their connection, in that in any spacing adjustment position selected the front section (18) is located vertically with respect to the edge (27), remote from the wall, of the upper side of the groove (13) and in that in the spacing adjustment position selected the distance (D) between the upper side, at its edge (27) remote from the wall, and the front section (18) is greater than the thickness (E) of the shelf (14) to be supported, while the distance (d) between, on one hand, the imaginary plane (P₂) formed by the rear edge (26) of the rear section (17) and the free edge (21) of the lower side of the groove (13) and, on the other hand, the lowermost location of the upper side of the groove (13) is slightly lower than or at most equal to the thickness (E) of the shelf (14) to be supported.

7. A support as claimed in claim 6, characterized in that the free edge (21) of the lower side of the groove (13) is located on an end section (20) of the lower side connected to its front section (18) and projecting beyond the upper side of the groove (13).

8. A support as claimed in any one of claims 1 to 7, characterized in that the first profiled member (1) comprises a flange (5) forming the upper side of the groove (13), a web (7) forming the base of the groove and a bearing member (8) supporting, via the base, the second profiled member (2) forming the lower side of the groove.

9. A support as claimed in any one of claims 1 to 8, characterized in that the two profiled members (1, 2) have an elongate shape which extends longitudinally and parallel to the wall.

10. A support as claimed in any one of claims 1 to 8, characterized in that the first elongate profiled member (1) extends longitudinally parallel to the wall, in that the second profiled member (2) solely forms a portion of the other side of the groove (13) and in that the support comprises at least one supplementary profiled member identical to the second profiled member and forming a further portion of the other side of the groove.
